# EUROPÄISCHE PATENTSCHRIFT

(11) **EP 1 472 127 B1**
(45) Veröffentlichungstag und Bekanntmachung des Hinweises auf die Patenterteilung: **02.01.2008**
(21) Anmeldenummer: 03706297.3
(22) Anmeldetag: 07.02.2003
(51) Int. Cl.: B61D 17/10, B61D 17/18, E04F 15/22

(54) **SCHWINGUNGS- UND KÖRPERSCHALLISOLIERENDE LAGER EINES AUFLAGEELEMENTES, INSBESONDERE EINES FAHRZEUGBODENS**
VIBRATION-ABSORBING AND STRUCTURE-BORNE NOISE-ABSORBING BEARINGS OF A SUPPORT ELEMENT, PARTICULARLY A VEHICLE FLOOR
SUPPORTS AMORTISSANT LES VIBRATIONS ET LES BRUITS DE STRUCTURE, CES SUPPORTS ETANT DESTINES A UN ELEMENT DE REVETEMENT, EN PARTICULIER UN PLANCHER DE VEHICULE

(30) Priorität: 08.02.2002 DE 10205248; 19.07.2002 DE 10233094
(43) Veröffentlichungstag der Anmeldung: 03.11.2004
(73) Patentinhaber: Kapolnek GmbH, 70372 Stuttgart (DE)
(72) Erfinder: KAPOLNEK, Peter, 71334 Waiblingen (DE)
(74) Vertreter: Pfusch, Volker
(86) Internationale Anmeldenummer: PCT/DE2003/000348
(87) Internationale Veröffentlichungsnummer: WO 2003/066406

(56) Entgegenhaltungen:
- EP-A- 0 576 394
- WO-A-00/53866
- FR-A- 2 781 831
- US-A- 4 869 479
- US-A- 5 409 200
- US-B1- 6 170 808

## Beschreibung

Die Erfindung betrifft schwingungs- und körperschallisolierende Lager nach dem Oberbegriff des Patentanspruchs 1.

Bekannte Lager dieser Art bestehen üblicherweise aus blockartig geformten Elastomeren, vgl. z.B. US-A-4,869,479.

Solche Lager in ihrer schwingungs- und körperschallisolierenden Funktion sowie insbesondere bezüglich ihrer mechanischen Stabilität und Nichtbrennbarkeit zu verbessern, ist das Problem, das der vorliegenden Erfindung zugrundeliegt und bereits grundsätzlich durch ein gattungsgemäßes Lager mit den kennzeichnenden Merkmalen des Patentanspruchs 1 gelöst wird.

Zweckmäßige und vorteilhafte Ausgestaltungen der Erfindung sind Gegenstand der Unteransprüche.

Durch den Einsatz von Federbügeln mit unterschiedlichen Höhen zur Bildung erfindungsgemäßer Lager wirken auf das Auflageelement je nach Belastung von oben, das heißt je nach Einfederungsweg des Auflageelementes, unterschiedliche Gesamtfederkräfte auf dieses. Hierdurch lassen sich bei großen und kleinen Belastungen des Auflagelementes von oben in allen Belastungszuständen relativ kleine Einfederungswege erreichen.

Durch eine entgegengerichtete, gegenseitige Verspannung zwischen einzelnen Federbügeln lassen sich bei erheblich variierenden Lagerbelastungen besonders gute Schwingungs- und Körperschallisolationsergebnisse bei einer insgesamt überraschend geringen Lagerverformung, das heißt geringen Einfederungswegen erzielen.

Die einzelnen Lager bestehen zweckmäßigerweise jeweils aus einem Paar untereinander zusammenwirkender, unterschiedlich hoher Federbügel. Dabei können die Federbügel vorteilhafterweise ineinanderliegen, sowie insbesondere miteinander verbunden, beispielsweise verschraubt sein.

Die Federbügel liegen in Richtung von deren aufrechter Ω-Achse zweckmäßigerweise ineinander.

Als besonderer Vorteil hat es sich erwiesen, einzelne Federbügel mit unterschiedlichen Federkonstanten auszubilden. Bevorzugt sollten diejenigen Federbügel, deren Höhe in vorgespanntem Zustand geringer als im entspannten Zustand ist, eine gegenüber den anderen Federbügeln, deren Höhe in vorgespanntem Zustand größer als in entspanntem Zustand ist, kleinere Federkonstante besitzen.

Durch eine gegenseitige Verdrehung der einzelnen Federbügel gegenüber deren jeweiliger aufrechten Achse innerhalb eines Lagers besitzt ein derart ausgebildetes Lager eine gute Querstabilität, einschließlich guter schwingungs- und körperschallisolierender Eigenschaften auch in Richtung der senkrecht zu der aufrechten Achse liegenden Ebene.

Es können jeweils eine Vielzahl an Federbügeln zu einem gemeinsamen Bauelement zusammengefasst sein. Dabei können die einzelnen Federbügel in der Form eines mehrere einzelne Federbügel umfassenden Federbandes ausgebildet sein oder es können auch einzelne Federbügel auf beispielsweise einem streifenförmigen Verbindungselement befestigt und zusammen mit diesem montierbar sein.

Erfindungsgemäße Lager können bei einer besonders vorteilhaften Ausbildung jeweils zwei Federbügel umfassen, die durch Drehung um ihre jeweils aufrechte Achse senkrecht zueinander angeordnet sind. Bei einer ineinanderliegenden Anordnung mindestens zweier Federbügel können diese in ihren geschlossenen Zenitbereichen miteinander verschraubt sein.

Als Material für die erfindungsgemäßen Federbügel eignet sich insbesondere Stahl.

Die Federbügel können als tragende Strukturbauteile in die Auflagerelemente integriert sein.

Die Federbügel können mit zusätzlichen anderen Schwingungs- und/oder körperschallisolierenden Mitteln zusammenwirken.

Die erfindungsgemäßen Federbügel können eine derartige mechanische Stabilität, insbesondere bei Verwendung in einem Strukturverbund, aufweisen, dass sie bei einem Einsatz als Lager für einen Boden eines Fahrzeuges in Fahrzeughochachse lediglich in einem Raum unterhalb des zu isolierenden Bodens angebracht werden müssen. Es sind hier also keine seitlichen Abstützungen wie sie bei Auflagern aus Elastomeren üblicherweise eingesetzt werden müssen, erforderlich.

Ein besonderer Vorteil der Erfindung besteht ferner darin, dass die Federbügel, insbesondere in der Ausbildung eines mehrere Federbügel umfassenden Strukturteiles form- und materialmäßig für eine Isolierung tiefer Frequenzen ausgelegt werden können.

Die fahrzeugseitige Bodenaufnahme für die Lager kann ein geschlossener Unterboden oder auch eine Fahrzeugrahmenkonstruktion sein.

Bei einer Integration der Federbügel in den Boden eines Fahrzeuges kann dieser Boden beispielsweise als eine Verbund- bzw. Sandwichplatte mit den Federbügeln ausgebildet sein. Sofern die Federbügel nicht integraler Bestandteil des aufzulagernden Auflageelementes, d.h. insbesondere des Fahrzeugbodens sind, sind sie jeweils fest mit diesem und dem aufnehmenden Träger des Fahrzeuges zu verbinden. Dies kann beispielsweise durch Schraubverbindungen äußerst rationell und funktionell sicher erfolgen.

Ausführungsbeispiele der Erfindung sind in der Zeichnung dargestellt.

In dieser zeigen
- Fig. 1: eine perspektivische Ansicht einer lediglich schematisch wiedergegebenen Einbauweise eines isoliert gelagerten Fahrzeugbodens,
- Fig. 2: eine Ansicht eines aus zwei unterschiedlich hohen Federbügeln aufgebauten Lagers,
- Fig. 3: eine Draufsicht auf das Lager nach Fig. 2.

### Ausführung nach Fig. 1

Auf einem Träger 1 eines nicht dargestellten Fahrzeuges ist ein plattenförmig ausgebildeter Boden über zu rillenförmigen Federbändern 3 zusammengefaßte Ω-förmige Federbügel 4 schwingungs- und körperschallisoliert gelagert.

Die Federbänder 3 mit den einzelnen Ω-förmigen Federbügeln 4 bestehen aus Federstahl. Auf dem Träger 1 sind die einzelnen Federbänder 3 jeweils beabstandet parallel und senkrecht zueinander verlaufend angeordnet. Gegenüber einer mit dem Träger 1 fest verbundenen Seitenwand 5 des Fahrzeuges ist der Boden 2 mechanisch nicht abgestützt. Ein hier vorzusehender Abstand zwischen dem Boden 2 und der Seitenwand 5 wird lediglich mit einer die Seitenbewegung des Bodens 2 nicht behindernden Abdeckung versehen, die lediglich ästhetische und schmutzabweisende Funktion besitzt.

Durch eine material- und formmäßige Auslegung der Federbänder 3 mit einem hierfür in Frage kommenden für einen Fachmann geläufigen Fachwissen kann auf einfache Weise eine mechanisch stabile Auflagerung des Bodens 2 bereits grundsätzlich erreicht werden bei einer gleichzeitig hervorragenden Schwingungs- und Köperschallisolierung in einem insbesondere tiefen Frequenzbereich. Die Befestigung der Federbänder 3 an einerseits dem Boden 2 und andererseits dem Träger 1 kann in einfacher Weise über bei der Montage des Bodens 2 anzubringende Schrauben erfolgen.

### Spezialausführung nach Fig. 2 und 3.

Ein aus zwei ineinanderliegenden, Ω-förmigen Federbügeln, nämlich einem ersten Federbügel 4' und einem zweiten Federbügel 4", aufgebautes Lager 6 ist fest auf einen Träger 1 aufgeschraubt. Bei einem Schienenfahrzeug können an diesem Träger 1 beispielsweise die Fahrzeugräder gelagert sein. Die feste Verbindung besteht über ein streifenförmiges Band 7, an dem die Federbügel 4', 4" mehrerer Lager 6 befestigt sein können und eine Verschraubung des streifenförmigen Bandes 7 mit dem Träger 1.

Die beiden Federbügel 4' und 4" sind in dem Lager 6, das sie bilden senkrecht zueinander angeordnet. Die Federbügel 4', 4" besitzen eine Ω-artige Form, das heißt es liegt eine U-förmige Grundform mit Z-förmig ausgebildeten U-Schenkeln vor. Dadurch ergibt sich bei elastischem Material, beispielsweise Federstahl, eine Federwirkung in Richtung der aufrechten Achse eines Ω-artig geformten Federbügels 4', 4''.

In ihrem Zenit berühren sich die Federbügel 4', 4" eines Lagers 6 und sind dort miteinander verschraubt. In verschraubten Zustand der Federbügel 4', 4'', das heißt bei funktionsfähigem Zustand des aus diesen Federbügeln 4', 4'' bestehenden Lagers 6, sind die beiden Federbügel 4', 4" gegeneinander verspannt. Bei dem gezeichneten Lager 6 ist bei dem ersten Federbügel 4' in verbautem Zustand die Federhöhe L geringer als die Federhöhe h₁ vor dem Einbau. Bei dem zweiten Federbügel 4" ist dies genau umgekehrt, das heißt in verbautem Zustand liegt mit h₂ eine gegenüber 1 verringerte Federhöhe vor. Dadurch ist in dem dargestellten Lager der erste Federbügel 4' gestaucht, während der zweite Federbügel 4" gestreckt ist.

Der gestreckte untere Federbügel 4" besitzt bei einer Ausbildung der beiden Federbügel 4', 4" mit unterschiedlichen Federkonstanten zweckmäßigerweise die größere Federkonstante, das heißt, der erste Federbügel 4' ist dann weicher als der zweite Federbügel 4" ausgelegt. Unterschiedliche Federkonstanten können bei den beiden Federbügeln 4' und 4" durch unterschiedliche Materialeigenschaft und/oder Formgebung bewirkt werden. Beispielsweise können unterschiedlich breite Federbügel oder formgleiche Federbügel mit unterschiedlicher Materialdicke verwendet werden.

Während in dem Ausführungsbeispiel ein Lager 6 mit lediglich zwei Federbügeln 4', 4" dargestellt ist, kann ein solches Lager grundsätzlich aus einer Vielzahl derartiger Federbügel 4', 4'' mit gegebenenfalls unterschiedlichen Federkonstanten aufgebaut sein.

Für eine vorteilhafte Handhabung können streifenförmige Bändern 7 vorgefertigte Lager 6 besitzen und damit als streifenförmiges Band 7 mit einer Vielzahl an Lagern 6 verbaut werden. Dabei kann es zweckmäßig sein, die einzelnen Federbügel 4', 4" eines Lagers 6 in deren Zenit bereits fest miteinander zu verbinden. Grundsätzlich ist es allerdings auch möglich, die feste Verbindung im Zenit der Federbügel 4', 4" erst bei der Verbindung mit einem Auflageelement herzustellen. Sind die Federbügel 4', 4" bereits in ihren Zeniten fest miteinander verbunden, bevor eine Verbindung mit den Auflageelementen erfolgt, so ist das Lager 6 mit einer Befestigungseinrichtung zum Befestigen des Auflageelementes 2 zu versehen.

## Patentansprüche

1. Schwingungs- und körperschallisolierende Lager eines Auflagelementes, insbesondere eines Bodens eines Personen befördernden Fahrzeuges, insbesondere Schienenfahrzeuge, über die dieses Auflageelement direkt oder indirekt auf einem Träger aufliegt, wobei der Träger insbesondere die Räder des Fahrzeuges lagert,
**gekennzeichnet durch die Elemente,**
- die Lager (6) umfassen Ω-förmige Federbügel (4; 4'; 4'')
- die Ω-förmigen Federbügel (4; 4'; 4") sind zwischen Auflageelement (2) und Träger (1) stehend angeordnet und mit diesen verbunden über einerseits ihren jeweiligen Zenitbereich des Ω-Bogens und andererseits ihre jeweiligen Fußbereiche.

2. Lager nach Anspruch 1,
**dadurch gekennzeichnet,**
**dass** diese bei gleichem Abstand zwischen Auflageelement (2) und Träger (1) in unbelastetem Zustand unterschiedlich hohe Ω-förmige Federbügel (4; 4' ; 4'') umfassen.

3. Lager nach Anspruch 2,
**dadurch gekennzeichnet,**
**dass** die unterschiedlich hohen Ω-förmigen Federbügel (4; 4`; 4") bei einem von oben unbelasteten Zustand des Auflageelementes (2) in Richtung von deren jeweiliger aufrechten Ω-Achse zwischen oben und unten durch jeweils eine elastische Verformung jeder dieser Federbügel (4', 4" ) entgegengerichtet gegeneinander verspannt sind.

4. Lager nach einem der vorhergehenden Ansprüche,
**dadurch gekennzeichnet,**
**dass** diese Lager (6) aus Paaren unterschiedlich hoher Federbügel (4', 4") bestehen.

5. Lager nach einem der vorhergehenden Ansprüche,
**dadurch gekennzeichnet,**
**dass** diese Ω-förmige Federbügel (4; 4'; 4") besitzen, die in Richtung von deren aufrechter Ω-Achse ineinanderliegen.

6. Lager nach einem der vorhergehenden Ansprüche,
**dadurch gekennzeichnet,**
**dass** ineinanderliegende Federbügel (4; 4' ; 4") fest miteinander verbunden sind.

7. Lager nach einem der vorhergehenden Ansprüche,
**dadurch gekennzeichnet,**
**dass** die Federbügel (4; 4'; 4 ") untereinander unterschiedliche Federkonstanten besitzen.

8. Lager nach Anspruch 7,
**dadurch gekennzeichnet,**
**dass** diejenigen Federbügel (4', 4"), deren Höhe in vorgespanntem Zustand geringer als in entspanntem Zustand ist, eine gegenüber den anderen Federbügeln (4', 4 "), deren Höhe in vorgespanntem Zustand größer als in entspanntem Zustand ist, eine kleiner Federkonstante besitzen.

9. Lager nach einem der vorhergehenden Ansprüche,
**dadurch gekennzeichnet,**
**dass** zumindest einzelne der Federbügel (4; 4', 4 ") jeweils in um ihre aufrechten Achsen gedrehten Positionen angeordnet sind.

10. Lager nach einem der vorhergehenden Ansprüche,
**dadurch gekennzeichnet,**
**dass** eine Vielzahl Federbügel (4; 4`, 4") zu einem gemeinsamen Bauelement zusammenfasst ist.

11. Lager nach einem der vorhergehenden Ansprüche,
**dadurch gekennzeichnet,**
**dass** diese mindestens jeweils zwei Federbügel (4', 4") umfassen, die durch Drehung um ihre jeweils aufrechte Achse senkrecht zueinander angeordnet sind.

12. Lager nach einem der vorhergehenden Ansprüche,
**dadurch gekennzeichnet,**
**dass** ineinanderliegende Federbügel (4; 4', 4") in ihren geschlossenen Zenitbereichen miteinander verschraubt sind.

13. Lager nach einem der vorhergehenden Ansprüche,
**dadurch gekennzeichnet,**
**dass** das Material der Federbügel (4; 4', 4") Stahl ist.

14. Lager nach einem der vorhergehenden Ansprüche,
**dadurch gekennzeichnet,**
**dass** die Federbügel (4; 4', 4'') als tragende Strukturbauteile in den Auflagern (2) integriert ausgebildet sind.

15. Lager nach einem der vorhergehenden Ansprüche,
**dadurch gekennzeichnet,**
**dass** die Federbügel (4; 4`, 4") mit zusätzlichen anderen schwingungs- und/oder körperschallisolierenden Mitteln zusammenwirken.

16. Lager nach einem der vorhergehenden Ansprüche,
**dadurch gekennzeichnet,**
**dass** der schwingung körperschallisolierende Lagen bei einem Fahrzeug verwendet wird und die Federbügel (4; 4', 4") ausschließlich in einem in Richtung der Fahrzeughochachse unterhalb des Auflageelementes (2) liegenden Raum vorgesehen sind.

17. Lager nach einem der vorhergehenden Ansprüche,
**dadurch gekennzeichnet,**
**dass** die Federbügel (4; 4', 4") für eine Isolierung in einem tiefen Frequenzbereich ausgelegt sind.

## Claims

1. Vibration and structure-borne-noise-absorbing bearings of a support element, in particular a floor of a passenger vehicle, in particular rail vehicles, by means of which this support element rests directly or indirectly on a carrier, whereby the carrier supports the wheels of the vehicle in particular,
**characterized by** the elements
- the bearings (6) comprise Ω-shaped spring clips (4; 4'; 4")
- the Ω-shaped spring clips (4; 4'; 4") are arranged upright between the support element (2) and the carrier (1) and are connected thereto by their respective zenith area of the Ω-curve on the one hand and their respective foot areas on the other hand.

2. The bearings according to Claim 1,
**characterized in that**
they comprise Ω-shaped spring clips (4; 4'; 4") of different heights with the same distance between the support element (2) and the carrier (1) in the unloaded state.

3. The bearings according to Claim 2,
**characterized in that**
the Ω-shaped spring clips (4; 4'; 4") of different heights in a state of the support element (2) without a load from above in the direction of their respective upright Ω-axis are braced against one another between the top and the bottom through an elastic deformation of each of these spring clips (4', 4") in opposite directions.

4. The bearings according to any one of the preceding claims,
**characterized in that**
these bearings (6) consist of pairs of spring clips (4'; 4") of different heights.

5. The bearings according to any one of the preceding claims,
**characterized in that**
they have Ω-shaped spring clips (4; 4'; 4") which lie one inside the other in the direction of their upright Ω-axis.

6. The bearings according to any one of the preceding claims,
**characterized in that**
spring clips (4; 4'; 4") lying one inside the other are fixedly joined to one another.

7. The bearings according to any one of the preceding claims,
**characterized in that**
the spring clips (4; 4'; 4") have different spring constants among one another.

8. The bearings according to Claim 7,
**characterized in that**
the spring clips (4', 4") whose height in the prestressed state is lower than that in the relaxed state have a lower spring constant in comparison with the other spring clips (4', 4") whose height in the prestressed state is greater than that in the relaxed state.

9. The bearings according to any one of the preceding claims,
**characterized in that**
at least individual ones of the spring clips (4; 4', 4") are arranged in positions rotated about their upright axes.

10. The bearings according to any one of the preceding claims,
**characterized in that**
a plurality of spring clips (4; 4', 4") are combined to form a common component.

11. The bearings according to any one of the preceding claims,
**characterized in that**
they comprise at least two spring clips (4', 4") which are arranged perpendicular to one another by rotation about their respective upright axis.

12. The bearings according to any one of the preceding claims,
**characterized in that**
the spring clips (4; 4', 4") lying one inside the other are screwed together in their closed zenith areas.

13. The bearings according to any one of the preceding claims,
**characterized in that**
the material of the spring clips (4; 4', 4") is steel.

14. The bearings according to any one of the preceding claims,
**characterized in that**
the spring clips (4; 4', 4") are designed as load-bearing structural components integrated into the support elements (2).

15. The bearings according to any one of the preceding claims,
**characterized in that**
the spring clips (4; 4', 4") cooperate with other additional vibration- and/or structure-borne- noise-absorbing means.

16. The bearings according to any one of the preceding claims,
**characterized in that**
when the bearings are used in a vehicle, the spring clips (4; 4', 4") are provided exclusively in a space situated beneath the support element (2) in the direction of the vertical axis of the vehicle.

17. The bearings according to any one of the preceding claims,
**characterized in that**
the spring clips (4; 4', 4") are designed for insulation in a low frequency range.

## Revendications

1. Supports amortissant les vibrations et les bruits de structure d'un élément de revêtement, en particulier un plancher d'un véhicule transportant des personnes, notamment un véhicule ferroviaire, par l'intermédiaire desquels cet élément de revêtement repose directement ou indirectement sur un élément porteur, moyennant quoi l'élément porteur supporte notamment les roues du véhicule,
**caractérisés par** les éléments
- les supports (6) comprennent des étriers à ressort en forme de Ω (4 ;4' 4'')
- les étriers à ressort en forme de Ω (4 4', 4") sont disposés en position verticale entre l'élément de revêtement (2) et l'élément porteur (1) et sont reliés à celui-ci d'une part par leur zone de sommet respective de l'arc de Ω et d'autre part par leurs zones de pied respectives.

2. Supports selon la revendication 1,
**caractérisés en ce que**
ceux-ci comprennent à une distance égale entre l'élément de revêtement (2) et l'élément porteur (1) en l'état non chargé des étriers à ressort en forme de Ω (4 ;4' ;4'') de hauteurs différentes.

3. Supports selon la revendication 2,
**caractérisés en ce que** les étriers à ressort en forme de Ω (4 ;4' ;4") de hauteurs différentes sont serrés l'un contre l'autre en sens contraire dans un état non chargé de l'élément de revêtement (2) par le haut dans la direction de leur axe de Ω vertical respectif entre le haut et le bas par une déformation élastique respective de chacun de ces étriers à ressort (4',4'').

4. Supports selon une des revendications précédentes,
**caractérisés en ce que**
les supports (6) sont constitués de paires d'étriers à ressorts (4',4'') de hauteurs différentes.

5. Supports selon une des revendications précédentes,
**caractérisés en ce que**
ceux-ci possèdent des étriers à ressort en forme de Ω (4 ; 4' ; ;4''), qui reposent l'un dans l'autre dans la direction de leurs axe de Ω vertical.

6. Supports selon une des revendications précédentes,
**caractérisés en ce que**
les étriers à ressorts (4 ;4' ;4") reposant l'un dans l'autre sont solidement reliés les uns aux autres.

7. Supports selon une des revendications précédentes,
**caractérisés en ce que**
les étriers à ressorts (4 ;4' ;4") possèdent entre eux des constantes de ressort différentes.

8. Supports selon la revendication 7,
**caractérisés en ce que**
les étriers à ressorts (4',4"), dont la hauteur est plus petite en un état prétensionné qu'en un état détendu, possèdent une constante de ressort plus petite par rapport aux autres étriers à ressort (4',4"), dont la hauteur en l'état prétensionné est plus grande que en l'état détendu.

9. Supports selon une des revendications précédentes,
**caractérisés en ce que**
au moins des étriers à ressort individuels (4 ; 4',4") sont respectivement disposés dans des positions pivotées autour de leurs axes verticaux.

10. Supports selon une des revendications précédentes,
**caractérisés en ce que**
une pluralité d'étriers à ressorts (4 ;4',4") sont assemblés en un composant commun.

11. Supports selon une des revendications précédentes,
**caractérisés en ce que**
ceux-ci comprennent au moins deux étriers à ressorts (4',4") respectifs, qui sont disposés perpendiculairement l'un à l'autre par une rotation autour de leurs axes verticaux respectifs.

12. Supports selon une des revendications précédentes,
**caractérisés en ce que**
les étriers à ressort (4 ;4',4'') reposant l'un dans l'autre sont vissés les uns aux autres dans leurs zones de sommet fermées.

13. Supports selon une des revendications précédentes,
**caractérisés en ce que**
le matériau des étriers à ressort (4 ;4',4") est de l'acier.

14. Supports selon une des revendications précédentes,
**caractérisés en ce que** les étriers à ressorts (4 ;4',4") sont conçus comme étant intégrés dans les éléments de revêtement (2) en tant que composants de structure porteurs.

15. Supports selon une des revendications précédentes,
**caractérisé en ce que**
les étriers à ressorts (4 ; 4',4") coopèrent avec d'autres moyens supplémentaires amortissant les vibrations et/ou les bruits de structure.

16. Supports selon une des revendications précédentes,
**caractérisés en ce que**
lors de l'utilisation des supports dans un véhicule, les étriers à ressort (4 ;4',4") sont prévus exclusivement dans l'espace situé dans la direction de l'axe vertical du véhicule à l'intérieur de l'élément de revêtement (2) .

17. Supports selon une des revendications précédentes,
**caractérisés en ce que**
les étriers à ressorts (4 ;4',4") sont conçus pour une isolation dans une bande de fréquence basse.
